# EUROPÄISCHE PATENTSCHRIFT

(11) **EP 2 051 027 B1**
(45) Veröffentlichungstag und Bekanntmachung des Hinweises auf die Patenterteilung: **16.05.2018**
(21) Anmeldenummer: 08018307.2
(22) Anmeldetag: 20.10.2008
(51) Int. Cl.: F25B 13/00

(54) **Wärmepumpenanlage**
Heat pump assembly
Installation de pompe à chaleur

(30) Priorität: 19.10.2007 DE 102007050469
(43) Veröffentlichungstag der Anmeldung: 22.04.2009
(73) Patentinhaber: Stiebel Eltron GmbH & Co. KG, 37603 Holzminden (DE)
(72) Erfinder: Smollich, Steffen, 37603 Holzminden (DE)

(56) Entgegenhaltungen:
- EP-A2- 0 685 693
- WO-A1-2007/111303
- JP-A- H1 073 334
- JP-A- 2001 066 006
- JP-A- 2003 042 583
- US-A1- 2006 048 526

## Beschreibung

Die vorliegende Erfindung betrifft eine Wärmepumpenanlage.

Wärmepumpen zur Erwärmung von Heizungswasser werden seit Jahren produziert und vermarktet. Die Bereitstellung der Heizwärme bei Wärmepumpen erfolgt durch die Kondensation von Kältemittel unter hohem Druck und damit bei hoher Temperatur, während die Wärme an ein Wärmeträgermedium, beispielsweise Heizungswasser, abgeben wird. Das verflüssigte Kältemittel wird anschließend in einem Drosselorgan, zum Beispiel einem Expansionsventil, entspannt und verdampft daraufhin unter Aufnahme von Umgebungswärme im Verdampfer der Wärmepumpe. Der Kältemitteldampf wird vom Verdichter der Wärmepumpe komprimiert, so dass er anschließend wieder im Kondensator der Wärmepumpe verflüssigt werden kann.

Wird der Kreislauf des Kältemittels umgekehrt, d. h., wird das Kältemittel in dem Wärmeaustauscher, der im Heizbetrieb als Verdampfer dient, unter Wärmeabgabe verflüssigt und in dem Wärmeaustauscher, der im Heizbetrieb als Verflüssiger dient, unter Wärmeaufnahme verdampft, so kann die Wärmepumpe zum Kühlen des Wärmeträgermediums wie beispielsweise des "Heizungswassers" eingesetzt werden. Im Kühlbetrieb nimmt das "Heizungswasser" dann beim Durchströmen der Raum-Heizflächen, die im Kühlbetrieb zu Raum-Kühlflächen werden, Wärme aus dem Raum auf, die dann an den im Kühlbetrieb als Verflüssiger funktionierenden Verdampfer der Wärmepumpe abgegeben wird, so dass das Heizungswasser gekühlt wird.

Ein Nachteil reversibler Heizungswärmepumpen zum Heizen und Kühlen besteht darin, dass sich beim Umkehren des Kältekreises die Durchströmungsrichtung der Wärmeaustauscher auf der Kältemittelseite ändert Da die Strömungsrichtung auf der Sekundärseite, auf der entweder (Heizungs)wasser oder Luft strömt, unverändert bleibt, wird dadurch mit der Umkehr des Kältekreises aus einem Gegenstrom-Wärmeaustauscher ein Gleichstromwärmeaustauscher mit verminderter Effizienz und vergrößertem mittleren Temperaturabstand zwischen Kältemittel und Wasser bzw. Luft. Dadurch sinkt die Leistungszahl der Wärmepumpe in einer der beiden Betriebsarten. Reversible Heizungswärmepumpen sind daher im Allgemeinen entweder für den Heiz- oder den Kühlbetrieb optimiert und erreichen in der jeweils anderen Betriebsart nur bescheidene Leistungszahlen.

DE 10 2005 061 480 B3 zeigt eine Wärmepumpenanlage mit einem Kältemittelkreislauf, einem Verdichter, einem ersten Wärmeüberträger, einem Drosselorgan, einem zweiten Wärmeüberträger und einer 4-2-Wege-Ventileinheit zum Umschalten zwischen einer Heizbetriebsart und einer Kühlbetriebsart. Hierbei wird die Strömungsrichtung des in dem Kältemittelkreislaufs befindlichen Kältemittels derart umgeschaltet, dass der erste Wärmeüberträger in der Heizbetriebsart zum Verflüssigen des Kältemittels und in der Kühlbetriebsart zum Verdampfen des Kältemittels dient. Der zweite Wärmeüberträger dient in der Heizbetriebsart zum Verdampfen des Kältemittels und in der Kühlbetriebsart zum Verflüssigen des Kältemittels. Der erste Wärmeüberträger ist im Kältemittelkreislauf derart verschaltet, dass er in beiden Betriebsarten als Gegenstrom-Wärmeüberträger arbeitet.

JP H10 73334 A offenbart eine Wärmepumpeanlage gemäß dem Oberbegriff des Anspruchs 1. Es ist somit Aufgabe der Erfindung, eine Wärmepumpenanlage vorzusehen, sowohl im Heiz- als auch im Kühlbetrieb effektiv arbeitet.

Diese Aufgabe wird durch eine Wärmepumpenanlage gemäß Anspruch 1 gelöst.

Durch eine geeignete Anordnung von Rückschlagventilen kann ein Wärmeüberträger, der im Heizbetrieb als Verdampfer arbeitet und im Kühlbetrieb als Verflüssiger arbeitet, in beiden Betriebsarten sowohl von Kältemittel als auch beispielsweise von Heizungswasser in der gleichen Richtung durchströmt werden, so dass der Wärmeüberträger in beiden Betriebsarten als (Kreuz)-Gegenstromwärmeüberträger arbeiten kann, was eine Verbesserung der Effektivität bewirkt.

Weitere Ausgestaltungen der Erfindung sind Gegenstand der Unteransprüche.

Nachfolgend werden die Ausführungsbeispiele der vorliegenden Erfindung detailliert unter Bezugnahme auf die Zeichnung näher erläutert.
- Fig. 1: zeigt eine schematische Darstellung einer Wärmepumpenanlage gemäß einem Ausführungsbeispiel der Erfindung,
- Fig. 2: zeigt eine schematische Darstellung einer Wärmepumpenanlage von Fig. 1 in einem Heizbetrieb, und
- Fig.3: zeigt eine schematische Darstellung einer Wärmepumpenanlage von Fig. 1 in einem Kühlbetrieb.

Fig. 1 zeigt eine schematische Darstellung einer Wärmepumpenanlage gemäß einem Ausführungsbeispiel der Erfindung. Die Wärmepumpenanlage weist einen Verdichter 1, einen ersten Wärmeüberträger (Verflüssiger) 2, einen zweiten Wärmeüberträger (Verdampfer) 3, ein 4-2-Wegeventil 4, optional einen Rekuperator bzw. einen inneren Wärmeüberträger 5, optional einen Economizer 6, optional eine Abtauschlange 7, zwei Expansionsventile 9,19, einen Filtertrockner 10, einen Sammler 11, ein Schauglas 12, und Ventile 13-18, 20 und 21 auf. Die Ventile 13-18, 20 und 21 können als Rückschlagventile, d. h. als einseitig durchströmbares Ventil ausgestaltet sein. Der Ausgang 1a des Verdichters 1 ist mit einem ersten Anschluss 4a des 4-2-Wege-Ventils 4 gekoppelt. Ein zweiter Anschluss 4b des 4-2-Wege-Ventils 4 ist mit einem Anschluss des Rekuperators 5 gekoppelt. Ein dritter Anschluss 4c des 4-2-Wege-Ventils 4 ist mit einem Eingang 1b des Verdichters 1 gekoppelt. Ein vierter Anschluss 4d des 4-2-Wege-Ventils 4 ist mit einem Ventil 13 und einem Ventil 14 gekoppelt. Das Ventil 14 ist sowohl mit dem Verflüssiger 2 als auch mit dem Ventil 16 gekoppelt. Das Ventil 13 ist sowohl mit dem Verflüssiger 2 als auch mit dem Ventil 15 gekoppelt. In Reihe zu dem Ventil 15 ist ein Sammler 11 und ein Filtertrockner 10 angeordnet. Der Filtertrockner 10 ist sowohl mit einem elektronischen Expansionsventil 9 als auch mit dem Rekuperator 5 gekoppelt. Ein Anschluss 1c des Verdichters 1 ist mit einem Economizer 6 gekoppelt, welcher wiederum in Reihe mit dem elektronischen Expansionsventil 9 angeordnet ist.

Das Ventil 16 ist sowohl mit einem Schauglas 12 als auch mit einem elektronischen Expansionsventil 19 gekoppelt. Das Schauglas 12 ist wiederum mit dem Economizer 6 und in Reihe dazu mit einer Abtauschlange 7 gekoppelt. Die Abtauschlange 7 ist wiederum mit einem Anschluss des Rekuperators 5 gekoppelt. Das elektronische Expansionsventil 19 ist sowohl mit einem Ventil 17 als auch mit einem weiteren Schauglas 23 gekoppelt. In Reihe zu dem Expansionsventil 17 sind Einspritzkapillaren 22 vorgesehen, welche sowohl mit dem Verdampfer 3 als auch mit einem Ventil 20 gekoppelt sind. In Reihe zu dem Schauglas 23 ist ein Ventil 18 angeordnet, welches wiederum mit dem Verdampfer und einem Ventil 21 gekoppelt ist. Der Rekuperator ist sowohl mit einem Ventil 20 als auch mit einem Ventil 21 gekoppelt.

Die Wärmepumpenanlage gemäß dem ersten Ausführungsbeispiel kann in zwei Betriebsarten, nämlich einer Heizbetriebsart HB und einer Kühlbetriebsart KU betrieben werden. Bei der Heizbetriebsart HB erfolgt eine Bereitstellung der Heizwärme durch eine Kondensation von Kältemittel unter einem hohen Druck und somit einer hohen Temperatur, während die sich in dem Kältemittel befindliche Wärme an ein Wärmeträgermedium wie beispielsweise Heizungswasser abgegeben wird. Dies erfolgt in dem Verflüssiger 2, wobei das Wärmeträgermedium durch den Eingang E eintritt und den Ausgang A austritt, und das austretende Wärmeträgermedium die Wärme von dem Kältemittel zumindest teilweise aufgenommen hat. Das verflüssigte Kältemittel wird durch das Ventil 19 entspannt und verdampft unter Aufnahme von Umgebungswärme im Verdampfer 3. Der Kältemitteldampf wird in dem Verdichter 1 komprimiert und anschließend an den Verflüssiger weitergeleitet.

Das Ventil 19 dient als Expansionsventil in der Kühl- und der Heizbetriebsart.

Fig. 2 zeigt eine schematische Darstellung einer Wärmepumpenanlage von Fig. 1 in einem Heizbetrieb. Die Strömungsrichtung des Kältemittels ist durch Pfeile angezeigt. Von dem Verdichter 1 aus fließt das Kältemittel nach links in den Anschluss 4a des 4-2-Wegeventils 4, wo es aus dem rechten Ausgang 4d heraustritt und nach oben zu dem Rückschlagventil 14 fließt. Hierbei ist das Rückschlagventil 13 geschlossen. Von dem Rückschlagventil 14 aus fließt das Kältemittel durch den ersten Wärmeüberträger 2, welcher in dem Heizbetrieb HB als ein Verflüssiger arbeitet. Von dem ersten Wärmeüberträger 2 fließt das Kältemittel zu dem Rückschlagventil 15 und von dort aus weiter zu dem Sammler 11, über den Filtertrockner 10 und weiter zu einem Anschluss des Rekuperators 5. Von dort aus fließt das Kältemittel durch die Abtauschlange 7, durch den Economizer 6 und durch das Schauglas 12 und wird durch das elektronische Expansionsventil 19 entspannt. Danach fließt das Kältemittel über das Rückschlagventil 17 und die Einspritzkapillaren 22 durch den zweiten Wärmeüberträger 3, der in dem Heizbetrieb als Verdampfer arbeitet. Anschließend fließt das Kältemittel durch das Rückschlagventil 21 und wiederum durch den Rekuperator 5 und in den linken Eingang 4b des 4-2-Ventils 4 und von dort wiederum durch den mittleren Ausgang 4c hinaus und schließlich zu dem Verdichter 1.

Da der Sekundärkreislauf in dem ersten Wärmeüberträger 2 (Wasser) die entgegengesetzte Strömungsrichtung aufweist wie das Kältemittel, wird ein Gegenstrom-Wärmeüberträger realisiert, welcher eine verbesserte Effizienz im Vergleich zu einem Gleichstrom-Wärmeüberträger aufweist,

Fig. 3 zeigt eine schematische Darstellung der Wärmepumpenanlage von Fig. 1 in einem Kühlbetrieb. Die Strömungsrichtung des Kühlmittels ist wiederum durch Pfeile angezeigt. Von dem Verdichter 1 fließt das Kühlmittel aus dem Anschluss 1a und biegt nach links ab. um in den Anschluss 4a des 4-2-Wegeventils 4 zu gelangen, wo es aus dem linken Ausgang 4b wieder austritt und durch den Rekuperator 5 über das Rückschlagventil 20 zu dem zweiten Wärmeüberträger 3 fließt, welcher in dem Kühlbetrieb als Verflüssiger dient. Anschließend fließt das Kältemittel über das Rückschlagventil 18 und das Schauglas 23 zu dem elektronischen Expansionsventil 19 zu dem Ventil 16. Von dem Ventil 16 fließt das Kühlmittel zu dem ersten Wärmeüberträger 2, welcher im Kühlbetrieb als Verdampfer arbeitet. Das Kühlmittel kann nicht nach rechts zu dem Rückschlagventil 14 abbiegen und dort durchfließen, weil das Rückschlagventil 14 für diese Strömungsrichtung gesperrt ist. Somit fließt das Kältemittel durch den ersten Wärmeüberträger 2 und von dort durch das Rückschlagventil 13 zurück zu dem rechten Eingang 4d des 4-2-Wegeventils 4, um wiederum durch den mittleren Ausgang 4c zurück zu dem Eingang 1b des Verdichters 1 zu fließen.

Durch die Verschaltung des Verdampfers 3 mit den beiden Pfaden B, C kann ein Umschalten des Kältemittelkreislaufes bewirkt werden, ohne dass es zu einer Umkehrung des Kältemittelflusses durch den Verdampfer kommt, so dass der Verdampfer immer als ein Gegenstrom-Verdampfer arbeitet. Erfindungsgemäß wird eine Umschafteineinheit vor dem Verdampfer und eine Umschalteinheit nach dem Verdampfer angeordnet. Die Umschalteinheit vor dem Verdampfer kann sich aus den beiden Rückschlagventilen 20, 21 zusammensetzen, während die zweite Umschalteinheit hinter dem Verdampfer sich aus den Rückschlagventilen 17 und 18 zusammensetzen kann. Die beiden Pfade B. C sind jeweils parallel zu dem Verdampfer angeordnet, Durch die erste und zweite Umschalteinheit kann sichergestellt werden, dass das Kältemittel durch den Verdampfer immer nur in eine Richtung fließt.

Eine weitere Betriebsart, nämlich die Kreisumkehrabtauung, kann auf die gleiche Art und Weise wie der Kühlbetrieb während des Heizbetriebs aktiviert werden, wobei dabei der Lüfter L1 des zweiten Wärmeüberträgers 3 ausgeschaltet wird.

Der während des Heizbetriebs beschriebene innere Wärmetauscher, nämlich der Economizer 6, der Rekuperator 5 und die Abtauschlange sind lediglich optional. Der Rekuperator 5 dient dabei dazu, das zum Verdichter 1 strömende Sauggas während des Heizbetriebs weiter zu überhitzen. Der Economizer 6 dient während des Heizbetriebs dazu, einen Teilvolumenstrom des flüssigen Kältemittels unter Aufnahme von Energie aus dem Hauptvolumenstrom des unterkühlten Kältemittels zu verdampfen, bevor es in den Verdichter 1 eingespritzt wird. Somit kann der bereits um einen Teil des gesamten Druckverhältnisses pc/p0 komprimierte Hauptvolumenstrom des Kältemittels zwischengekühlt werden, Falls der innere Wärmetauscher nicht benötigt wird, dann muss eine direkte Verbindung zwischen dem Filtertrockner und dem Schauglas vorgesehen werden.

Die beiden oben beschriebenen Wärmeüberträger 2, 3 können jeweils als Platten-Wärmeüberträger, welcher auf der Sekundärseite von Wasser oder einem Wärme-Frostschutzgemisch beaufschlagt wird, als ein Lamellenrohr-Wärmeüberträger, welcher auf der Sekundärseite von Luft beaufschlagt wird, oder als ein beliebiger Luft-Kältemittel-Wärmeüberträger ausgestaltet sein.

Der oben beschriebene Verdichter 1 kann einen Scroll-Verdichter darstellen oder einen Scroll-Verdichter, der für die Nacheinspritzung von dampfförmigem Kältemittel ausgestaltet ist. Der Verdichter kann ferner als ein einstufiger Hubkolben-Verdichter, als ein zweistufiger Hubkolben-Verdichter, als ein einstufiger Rollkolben-Verdichter oder als ein zweistufiger Rollkolben-Verdichter ausgestaltet sein.

Die oben beschriebene Wärmepumpenanlage kann als eine Luft/Wasserwärmepumpe, als eine Luft/Luftwärmepumpe, als eine Sole/Wasserwärmepumpe oder als eine Wasser/Wasserwärmepumpe ausgestaltet sein.

Als Kältemittel kann H-FKW-Kältemittel, Kohlenwasserstoffe oder CO₂ verwendet werden.

Die beschriebene 4-2-Wegeeinheit bzw. 4-2-Wegeventileinheit 4 kann auch durch einzelne Ventile mit entsprechender Umleitung wie beispielsweise Rohrleitungen und T-Stücken ausgebildet sein.

## Patentansprüche

1. Wärmepumpenanlage, mit
einem Verdichter (1), einem ersten Wärmeüberträger (2), einem zweiten Wärmeüberträger (3) und einer 4-2-Wegeeinheit (4) zum Umschalten zwischen einer ersten und einer zweiten Betriebsart, wobei die Strömungsrichtung des sich in dem Kältemittelkreislauf befindlichen Kältemittels derart umgeschaltet werden kann, dass der erste Wärmeüberträger (2) in der ersten Betriebsart zum Verflüssigen des Kältemittels, und in der zweiten Betriebsart zum Verdampfen des Kältemittels dient, und der zweite Wärmeüberträger (3) in der ersten Betriebsart zum Verdampfen des Kältemittels, und in der zweiten Betriebsart zum Verflüssigen des Kältemittels dient,
**gekennzeichnet durch** eine erste Umschalteinheit (20, 21) vor, und einer zweiten Umschalteinheit (18, 17) hinter dem zweiten Wärmeüberträger (3), und einem ersten und zweiten Pfad (A, B) parallel zu dem zweiten Wärmeüberträger,
wobei die erste und zweite Umschalteinheit (20,21,17,18) derart ausgestaltet sind, dass die Strömungsrichtung am zweiten Wärmeüberträger (3) unabhängig von einer Umschaltung der Strömungsrichtung des Kältemittels im Wärmeüberträger 3 unverändert bleibt,
wobei der Verdichter als ein Scroll-Verdichter ausgestaltet ist oder als ein Scroll-Verdichter, der für die Nacheinspritzung von dampfförmigem Kältemittel ausgestaltet ist,
einem Rekuperator (5) zum Überhitzen des zum Verdichter (1) strömenden Sauggases während der ersten und/oder zweiten Betriebsart, und
einem Economizer (6) zum Verdampfen eines Teilvolumenstromes des flüssigen Kältemittels in der ersten oder zweiten Betriebsart zur Aufnahme von Energie aus dem Hauptvolumenstrom des unterkühlten Kältemittels, bevor es in den Verdichter (1) eingespritzt wird.

2. Wärmepumpenanlage nach Anspruch 1, wobei die erste Umschalteinheit ein erstes Ventil (20) in dem ersten Pfad (A) und ein zweites Ventil (21) aufweist, wobei das erste und zweite Ventil (20, 21) aufeinander abgestimmt sind.

3. Wärmepumpenanlage nach einem der vorherigen Ansprüche, wobei die zweite Umschalteinheit ein drittes Ventil (17) und ein viertes Ventil (18) in dem zweiten Pfad (B) aufweist, wobei das dritte und vierte Ventil (17, 18) aufeinander abgestimmt sind.

4. Wärmepumpenanlage nach einem der Ansprüche 1-3, wobei der erste oder der zweite Wärmeüberträger (2, 3) einen Platten-Wärmeüberträger, der auf der Sekundärseite von Wasser oder einem Wasser-Frostschutz-Gemisch beaufschlagt wird, einen Lamellenrohr-Wärmeüberträger, der auf der Sekundärseite von Luft beaufschlagt wird oder einen beliebigen Luft-Kältemittel-Wärmeüberträger darstellt.

5. Wärmepumpenanlage nach einem der Ansprüche 1 bis 4, wobei der Verdichter (1) als ein einstufiger oder zweistufiger Hubkolben-Verdichter, als ein zweistufiger Hubkolben-Verdichter, oder als ein einstufiger oder zweistufiger Rollkolben-Verdichter ausgestaltet ist.

6. Wärmepumpenanlage nach einem der vorherigen Ansprüche, wobei das Kältemittel ein H-FKW-Kältemittel, ein Kohlenwasserstoff oder CO₂ darstellt.

## Claims

1. Heat pumping systems with
a compressor (1), a heat exchanger (2), a second heat exchanger (3) and a 4/2-way unit (4) to switch between a first and a second mode of operation, whereby the flow direction of the refrigerant found in the refrigerant circuit can be changed in such a way that the first heat exchanger (2) serves to liquify the refrigerant in the first mode of operation and vaporise it in the second mode of operation, and the second heat exchanger serves to vaporise the refrigerant in the first mode of operation and liquify it in the second mode of operation
**characterised in that** a first switching unit (20, 21) in front of and a second switching unit (18, 17) behind the second heat exchanger (3) and a first and second track (A, B) parallel to the second heat exchanger, whereby the first and second switching unit (20, 21,17,18) are arranged in such a way that the flow direction of the second heat exchanger (3) remains unchanged, independent of a change in the flow direction of the refrigerant in the heat exchanger (3).
whereby the compressor is designed as a scroll compressor or as a scroll compressor which is designed for the after-injection of vaporous refrigerant,
a recuperator (5) to superheat, the suction gas flowing to the compressor during the first and/or second mode of operation, and
an economiser (6) to vaporise a partial flow rate of the refrigerant in the first or second mode of operation for the absorption of energy from the main flow rate of the cooled refrigerant before it is injected into the compressor (1).

2. Heat pumping systems according to Claim 1, whereby the first switching unit has a first valve (20) in the first track (A) and a second valve (21), whereby the first and second valve (20, 21) are coordinated.

3. Heat pumping systems according to one of the previous claims, whereby the second switching unit has a third valve (17) and a fourth valve (18) in the second track (B), whereby the third and fourth valve (17, 18) are coordinated.

4. Heat pumping systems according to one of the Claims 1 to 3, whereby the first or the second heat exchanger (2, 3) features a plate heat exchanger, which is impinged by water or a water-antifreeze mixture on the secondary circuit, a lamella heat exchanger, which is impinged by air on the secondary circuit or an optional air-to-refrigerant heat exchanger.

5. Heat pumping systems according to one of the Claims 1 to 4, whereby the compressor (1) is designed as a single-stage or two-stage reciprocating compressor, as a two-stage reciprocating compressor, or as a one-stage or two-stage rotary compressor.

6. Heat pumping systems according to one of the previous claims, whereby the refrigerant constitutes a HCFC refrigerant, a hydrocarbon or CO₂.

## Revendications

1. Système de pompe à chaleur avec
un compresseur (1), un premier échangeur thermique (2), un deuxième échangeur thermique (3) et un répartiteur 4/2 voies (4) pour la commutation entre un premier et un deuxième mode de fonctionnement, lorsque le sens d'écoulement du liquide de refroidissement circulant dans le circuit de refroidissement peut être commuté de sorte que le premier échangeur thermique (2) liquéfie le liquide de refroidissement dans le premier mode de fonctionnement et le vaporise dans le deuxième mode de fonctionnement et que le deuxième échangeur thermique (3) vaporise le liquide de refroidissement dans le premier mode de fonctionnement et le liquéfie dans le deuxième mode de fonctionnement,
**caractérisé en ce que**, un premier appareil de commutation (20, 21) est situé devant et un deuxième appareil de commutation (18, 17) derrière le deuxième échangeur thermique (3) et une première et une deuxième voie (A, B) sont parallèles au deuxième échangeur thermique,
où le premier et le deuxième appareil de commutation (20, 21, 17, 18) sont configurés de sorte que le sens d'écoulement au niveau du deuxième échangeur thermique (3) reste inchangé indépendamment du sens d'écoulement du liquide de refroidissement dans l'échangeur thermique 3,
où le compresseur est configuré en tant que compresseur Scroll ou compresseur Scroll conçu pour la post-injection de liquide de refroidissement vaporisé,
un récupérateur (5) pour la surchauffe du gaz d'aspiration s'écoulant vers le compresseur (1) au cours du premier et/ou du deuxième mode de fonctionnement
et un économiseur (6) pour la compression d'un débit volumique partiel du liquide de refroidissement s'écoulant dans le premier ou le deuxième mode de fonctionnement pour l'absorption de l'énergie du débit volumique principal du liquide de refroidissement sous-refroidi, avant son injection dans le compresseur (1).

2. Système de pompe à chaleur selon la revendication 1, où le premier appareil de commutation est doté d'une première soupape (20) et d'une deuxième soupape (21) dans la première voie (A) et où la première et la deuxième soupape (20, 21) sont synchronisées.

3. Système de pompe à chaleur selon les revendications précédentes, où le deuxième appareil de commutation est doté d'une troisième soupape (17) et d'une quatrième soupape (18) dans la deuxième voie (B) et où la troisième et la quatrième soupape (17, 18) sont synchronisées.

4. Système de pompe à chaleur selon l'une des revendications 1-3, où le premier ou le deuxième échangeur thermique (2, 3) est un échangeur thermique à plaques entraîné à l'eau ou un mélange eau-antigel du côté secondaire, un échangeur thermique à tube-ailettes entraîné à l'air du côté secondaire ou encore un échangeur thermique air/liquide de refroidissement au choix.

5. Système de pompe à chaleur selon d'une des revendications 1 à 4, où le compresseur (1) est configuré en tant que compresseur à piston à un ou deux étages, en tant que compresseur à piston à deux étages ou en tant que compresseur à piston rotatif à un ou deux étages.

6. Système de pompe à chaleur selon l'une des revendications précédentes, où le liquide de refroidissement est un liquide de refroidissement H-HFC, un hydrocarbure ou du CO₂.
